# EUROPÄISCHE PATENTSCHRIFT

(11) **EP 1 012 409 B1**
(45) Veröffentlichungstag und Bekanntmachung des Hinweises auf die Patenterteilung: **04.09.2002**
(21) Anmeldenummer: 98929295.8
(22) Anmeldetag: 12.05.1998
(51) Int. Cl.: E02F 3/96, E02F 5/02

(54) **VORRICHTUNG SOWIE VERFAHREN ZUM AUSHEBEN UND AUFFÜLLEN VON ERDREICH**
DEVICE AND METHOD FOR EXCAVATING AND REDEPOSITING EARTH
PROCEDE ET DISPOSITIF POUR EXTRAIRE DE LA TERRE DE TRANCHEES ET L'Y REDEPOSER

(30) Priorität: 28.06.1997 DE 19727549
(43) Veröffentlichungstag der Anmeldung: 28.06.2000
(73) Patentinhaber: WIRTGEN GmbH, 53578 Windhagen (DE); Schenk, Jürgen Hans, 70188 Stuttgart (DE)
(72) Erfinder: SIMONS, Dieter, D-53567 Buchholz (DE)
(74) Vertreter: Dallmeyer, Georg, Dipl.-Ing.
(86) Internationale Anmeldenummer: EP9802756
(87) Internationale Veröffentlichungsnummer: WO99000555

(56) Entgegenhaltungen:
- WO-A-88/03200
- WO-A-91/10016
- WO-A-95/13432
- DE-A- 3 345 299
- US-A- 4 793 732
- US-A- 4 852 277
- US-A- 5 405 092
- US-A- 5 491 914
- US-A- 5 592 761
- PATENT ABSTRACTS OF JAPAN vol. 008, no. 201 (M-325), 14. September 1984 -& JP 59 088528 A (TAKAO SHIYOUJI), 22. Mai 1984

## Beschreibung

Die Erfindung betrifft eine Vorrichtung sowie ein Verfahren zum Ausheben und Auffüllen von Erdreich, insbesondere zur Verlegung von Rohren in Gräben nach dem Oberbegriff der Ansprüche 1, 2 und 14. Eine derartige Vorrichtung ist bereits aus dem Dokument WO-A-9513432 bekannt.

Beim Ausheben von Gräben, insbesondere zur Rohrverlegung, werden Baggerfahrzeuge verwendet, die eine schwenkbar gelagerte Baggerschaufel am Ende eines Auslegers aufweisen. Der Ausleger besteht meistens aus mehreren gelenkig untereinander verbundenen Auslegerarmen, die eine von einer Bedienungsperson oder von einer Steuerung vorgegebene Schaufelbewegung der Baggerschaufel ermöglichen. Die zur Rohrverlegung benötigten Gräben sind ca. 3m tief und ca. 1,20 m breit.

Bei der herkömmlichen Rohrverlegung wird zunächst der Graben ausgehoben und das Aushubmaterial in einer Deponie entsorgt. Danach wurde eine Auflageschicht im Erdreich für die Rohre erstellt und die Rohre mindestens bis zur Hälfte ihres Durchmessers in einer Splitt- oder Kiesschicht eingebettet. Verdichtungsfähiges Füllmaterial wird angeliefert, in den Graben eingebracht und verdichtet. Der Graben wird anschließend mit Schotter aufgefüllt und ggf. mit Asphalt überbaut.

Diese Vorgehensweise hat mehrere Nachteile. Der Abtransport des Bodenaushubs und die Einlagerung des Aushubmaterials in einer Deponie verursacht Kosten in etwa von DM 40/m³. Unter ökologischen Gesichtspunkten ist auch die Entsorgung des Erdreichs unnötig. Es entstehen außerdem hohe Kosten für das angelieferte Füllmaterial. Desweiteren ist eine aufwendige logistische Planung für den Abtransport und die Anlieferung der Materialien mit Lastkraftwagen erforderlich. Die Baustelle muß weiträumig abgesperrt sein, um den LKW-Verkehr zu sichern, so daß keine kleine Wanderbaustelle eingerichtet werden kann. Schließlich ist auch der Baustellenfortschritt in hohem Maße verkehrsabhängig und von dem rechtzeitigen fortlaufenden Abtransport des Abfalls und der rechtzeitigen fortlaufenden Anlieferung der Füllmaterialen abhängig.

Der Erfindung liegt daher die Aufgabe zugrunde, eine Vorrichtung, sowie ein Verfahren zum Ausheben und Auffüllen von Erdreich anzugeben, mit dem ein schnellerer Arbeitsfortschritt unter gleichzeitiger Einsparung von Rohmaterialien und Verringerung von Abfällen ermöglicht wird.

Zur Lösung dieser Aufgabe dienen die Merkmale der Ansprüche 1, 2 und 14.

Die Erfindung sieht in vorteilhafter Weise vor, daß an der Baggerschaufel ein Fräs-/Mischrotor gelagert ist. Die Anordnung des Fräs-/Mischrotors an der Baggerschaufel ermöglicht es in vorteilhafter Weise unterschiedliche Arbeitsvorgänge mit dem gleichen Baufahrzeug auszuführen. Die Baggerschaufel ist zunächst in herkömmlicher Weise zum Ausheben und Auffüllen von Erdreich verwendbar. Mit Hilfe des Fräs-/Mischrotors kann das Erdreich in einem separaten Arbeitsgang gefräst, aufgelockert und zerkleinert werden, so daß das abgetragene Erdreich wiederverwendbar ist.

Das von der Baggerschaufel umschlossene Volumen ist in einen Aufnahmeraum für den Aushub und einen Mischraum für den Fräs-/Mischrotor aufgeteilt. Der Mischraum umgibt den Fräs-/Mischrotor und ist nicht mit dem Aufnahmeraum der Baggerschaufel verbunden.

Eine Sprüheinrichtung kann flüssiges Bindemittel in den Mischraum der Baggerschaufel einsprühen.

Auf diese Weise wird beim Abfräsen einer Schicht gleichzeitig Bindemittel zugegeben und dieses in das aufgelockerte und zerkleinerte Material eingemischt. Das aufbereitete Material kann dann als Füllmaterial verwendet werden. Die Baggerschaufel kann desweiteren eine Verteileinrichtung für pulverförmiges Bindemittel aufweisen.

Hierzu weist die Baggerschaufel vorzugsweise einen Vorratsraum für pulverförmiges Bindemittel auf. Dieser Vorratsraum ist beispielsweise im hinteren Bereich der Baggerschaufel angeordnet.

Das pulverförmige Bindemittel kann aus dem Vorratsraum mit Hilfe einer Zellradschleuse ausgegeben werden, die vorzugsweise hinter dem Fräs-/Mischrotor angeordnet ist. Die Zellradschleuse verläuft dabei achsparallel zu dem Fräs-/Mischrotor.

Eine Steuerung kann den Verfahrweg der Baggerschaufeln in Abhängigkeit der Position der Auslegerarme unter Einstellung einer vorgegebenen Frästiefe steuern.

Auf diese Weise wird die Bahnkurve der Baggerschaufel exakt mit konstanter Frästiefe eingehalten, ohne daß die Bedienungsperson komplizierte Steuerungsbewegungen ausführen muß.

Der Fräs-/Mischrotor ist in der Baggerschaufel von einer kreisförmig gebogenen Abdeckhaube teilweise umschlossen, die den Mischraum in der Baggerschaufel begrenzt. Der Fräs-/Mischrotor ist dabei in den die Abdeckhaube seitlich begrenzenden Seitenwänden der Baggerschaufel gelagert.

Das erfindungsgemäße Verfahren sieht in vorteilhafter Weise vor, daß nach dem Ausheben eines ersten Grabenabschnitts unter Entfernung des Aushubmaterials, Erstellen einer Auflageschicht, sowie Einbringen und Einbetten von Rohren in eine Splitt- und Kiesschicht in dem ersten Grabenabschnitt in herkömmlicher Weise, der nachfolgende Grabenabschnitt in mehreren Schichten zunächst mit einer vorgegebenen Frästiefe unter gleichzeitiger Auflockerung und Aufmischung des abgefrästen Materials, unter Zugabe von Bindemitteln, gefräst wird. Das auf diese Weise aufbereitete Material wird ausgehoben und als Füllmaterial auf die unmittelbar davor liegenden Rohre abgelegt. Bei Baubeginn wird zunächst in herkömmlicher Weise ein erstes Grabenstück zur Verlegung von ca. 1 bis 3 Rohren und nach dem Verlegen der Rohre zum Verfüllen vorbereitet. Der nachfolgende Grabenabschnitt wird nicht in herkömmlicher Weise mit der Baggerschaufel ausgehoben, sondern mit Hilfe eines Fräs-/Mischrotors bearbeitet und schichtweise entlang einer festgelegten Bahn abgearbeitet. Beim Abfräsen, Auflockern und Zerkleinern der Materialschicht, wird Bindemittel zugegeben und in die aufgelockerte Schicht eingemischt. Dann erst wird die zuvor aufgelockerte und aufbereitete Schicht mit derselben Baggerschaufel in Schaufelstellung ausgehoben und auf die unmittelbar davor liegenden Rohre als Füllmaterial abgeladen. Wenn das Füllmaterial für die im ersten Grabenabschnitt liegenden Rohre vollständig abgeladen ist, ist ein entsprechender zweiter vorgelagerter Grabenabschnitt freigelegt, in dem wiederum 1 bis 3 Rohre abgelegt werden können, so daß im folgenden Arbeitsabschnitt erneut aufbereitetes Erdreich als Füllmaterial verwendet werden kann.

Das erfindungsgemäße Verfahren hat den entscheidenden Vorteil, daß das ausgehobene Erdreich durch Aufbereitung und aufgrund der Zugabe von Bindemittel als Füllmaterial verwendet werden kann, wodurch der vollständige Abtransport des Aushubes, sowie das Anliefern von vorschriftsmäßigen Füllmaterial entfällt. Deponie-Kosten, sowie die Kosten für das Füllmaterial werden eingespart und letztlich auch die Kosten für den Abtransport des Erdreichs und die Zulieferung des Füllmaterials.

Aufgrund der entfallenden Transporte ist ein kontinuierlicher Arbeitsfortschritt möglich, so daß die Bauzeit verringert wird und die Baustelle verkleinert werden kann. Schließlich wird auch der Baustellenverkehr erheblich reduziert, da lediglich das Material für Splitt-, Kiesund Schotterschichten zugeliefert und geringe Mengen an Abfallmaterial entsorgt werden müssen.

Im folgenden wird unter Bezugnahme auf die Zeichnungen ein Ausführungsbeispiel der Erfindung näher erläutert.

Es zeigen:
- Fig. 1: das Abfräsen des Erdreiches in einem dem Rohr vorgelagerten Bereich,
- Fig. 2: das Ausheben des aufgearbeiteten Füllmaterials,
- Fig. 3: eine Seitenansicht der Baggerschaufel mit integriertem Fräs-/Mischrotor, und
- Fig. 4: einen Querschnitt durch einen Graben, in dem ein Rohr verlegt ist.

Ein Baggerfahrzeug mit einem Fahrwerk 2, das einen Maschinenrahmen 4 mit einem Aufbau trägt, kann mit Hilfe einer Steuerung eine an dem freien Ende eines Auslegers 6 angeordnete Baggerschaufel 16 entlang einer Bahnkurve bewegen. Der Ausleger 6 weist mehrere gelenkig untereinander verbundene Auslegerarme 8,10,12 auf, die komplexe Bewegungen der Baggerschaufel 16 zulassen. Die Baggerschaufel 16 weist zwei Gelenke 18,20 auf, die über Lenkerarme 14,15 ein Verschwenken der Baggerschaufel 16 relativ zu dem Auslegerarm 12 ermöglichen.

Das Baggerfahrzeug ist ebenerdig oberhalb eines aus dem Erdreich 44 auszuhebenden Grabens positioniert.

In dem Graben werden Rohre 46 abgelegt, wobei der Arbeitsfortschritt jeweils abschnittsweise in Grabenabschnitten erfolgt. In jedem Grabenabschnitt können ca. 1 bis 3 Rohre 46 hintereinander verlegt werden, wobei das ausgehobene Erdreich 44 aus dem den Rohren 46 vorgelagerten Gräbenabschnitt 56 als Füllmaterial für den die Rohre 46 enthaltenen Grabenabschnitt 52 verwendet wird.

Ein Querschnitt durch den Graben mit eingebautem Rohr 46 ist Fig. 4 zu entnehmen. Nach dem Aushub des Grabens wird zunächst eine Boden- oder Auflageschicht für die Rohre 46 im Erdreich 44 erstellt, indem der Boden des Grabens horizontal abgezogen wird, ggf. unter Vorsehung einer Rinne zum Einlegen der Rohre. Die Steuerung der Bewegungsbahn der Baggerschaufel erfolgt vorzugsweise mit Hilfe eines Baggernivellierungssystems. Anschließend wird eine Splittschicht und/oder eine Kiesschicht 48 mit einer Körnung < 20 mm aufgeschüttet, um die Rohre 46 bis etwa zur Hälfte ihres Durchmessers einzubetten. Auf diese Splittoder Kiesschicht 48 und den gegenüber der Splitt- und Kiesschicht 48 überstehenden Teil der Rohre 46 wird Füllmaterial 50 aufgefüllt, das ggf. verdichtet wird. Über der Füllmaterialschicht 50 kann eine Schotterschicht 54 und als oberste Schicht eine Asphaltschicht 58 vorgesehen sein.

Fig. 1 zeigt das Abfräsen eines den Rohren 46 im Grabenabschnitt 52 vorgelagerten Grabenabschnitt 56 mit Hilfe eines an der Baggerschaufel 16 gelagerten Fräs-/Mischrotors 22. Bei dem in Fig. 1 gezeigten Ausführungsbeispiel ist der Fräs-/Mischrotor 22 an der Unterseite der Baggerschaufel 16 in den Seitenwänden 28 der Baggerschaufel 16 gelagert. Eine Abdeckhaube 23 umgibt den der Baggerschaufel 16 zugewandten Teile des Fräs-/Mischrotors 22 und umgibt einen Mischraum 26, in dem das schichtweise abgefräste Material des Erdreichs 44 aufgelockert und zerkleinert wird.

Wie am besten aus Fig. 3 ersichtlich, ist der Fräs-/Mischrotor 22 mit Meißelwerkzeugen 25, z.B. Rundschaftmeißel, versehen. Alternativ können auf der Mantelfläche des Fräs-/Mischrotors 22 auch Paddel oder Messer angeordnet sein.

Das abgefräste und in dem Mischraum 26 vermischte und zerkleinerte Material wird unter Zugabe eines flüssigen oder pulverförmigen Bindemittels von dem Fräs-/Mischrotor 22 wieder abgelegt und kann in einem nachfolgenden Aushubvorgang, wie in Fig. 2 gezeigt, nach Aufbereitung ausgehoben werden und, wie in Fig. 2 gestrichelt dargestellt, in dem Grabenabschnitt 52 auf die Rohre 46 als Füllmaterial 50 abgelegt werden. Dabei kann das Baggerfahrzeug aufgrund der Breite seiner Fahrspur auch in Richtung des ersten Grabenabschnitts 52 verfahren werden, um das Füllmaterial 50 abzuladen.

Die Baggerschaufel 16 weist im vorderen Bereich einen Aufnahmeraum 24 für den Aushub und hinter dem Aufnahmeraum 24 einen Vorratsraum 38 für pulverförmiges Bindemittel auf, der von dem Aufnahmeraum 24 durch eine Trennwand 37 abgetrennt ist. Der Vorratsraum 38 kann auf seiner Oberseite über eine Klappe 39 mit pulverförmigem Bindemittel befüllt werden.

Dieser Vorratsraum 38 ist dabei so bemessen, daß darin pulverförmiges Bindemittel für mindestens einen Grabenabschnitt aufgenommen werden kann. Eine Zellradschleuse 42 mit paralleler Achsausrichtung zum Fräs-/Mischrotor 22 ist seitlich neben der Abdeckhaube 23 angeordnet und fördern das pulverförmige Bindemittel aus dem Vorratsraum 38 in die abgetragene Schicht des Grabens. Das pulverförmige Bindemittel wird dabei mit Hilfe des Fräs-Mischrotors 22 intensiv mit dem aufgelockerten und zerkleinerten Material vermischt. Gleichzeitig kann mit Hilfe einer Zuführleitung 36 flüssiges Bindemittel der Baggerschaufel 16 zugeführt werden, das über beispielsweise drei sich parallel zum Fräs-/Mischrotor 22 erstreckenden Sprührampen 32 unmittelbar in den Mischraum 26 eingespritzt wird. Die Zugabe von pulverförmigem und/oder flüssigem Bindemittel ermöglicht die Aufbereitung des Erdreiches in einer Weise, daß das Erdreich als Füllmaterial in dem davor liegenden Grabenabschnitt 52 verwendet werden kann. Das flüssige Bindemittel wird in einem Suspensionsmischer aufbereitet und über die Zuführleitung 36 der Baggerschaufel 16 zugeführt.

Der Vorratsraum 38 für pulverförmiges Bindemittel kann auch beispielsweise über eine pneumatische Zuführleitung mit Bindemittel intermittierend aufgefüllt werden.

Die Dosierung der Bindemittelzugabe, fest oder flüssig, erfolgt mit Hilfe der Steuerung.

Besonders vorteilhaft ist, daß zum Ausheben und Wiederauffüllen des Grabens kein Wechsel des Baufahrzeuges erforderlich ist, da die Baggerschaufel einen integrierten Fräs-/Mischrotor 22 aufweist. Auf diese Weise ist der Zeit- und Materialaufwand in erheblichem Umfang reduziert, wobei gleichzeitig das Abfallvolumen auf einen geringen Restanteil reduziert wird. Der Zukauf von Füllmaterial einschließlich des aufwendigen Transportes des Füllmaterials entfällt.

## Patentansprüche

1. Vorrichtung zum Ausheben und Auffüllen von Erdreich (44), insbesondere zur Verlegung von Rohren in Gräben, mit einem selbstfahrenden Fahrwerk (2), das einen Maschinenrahmen (4) mit einem Aufbau trägt, einem an dem Maschinenrahmen (4) schwenkbar gelagerten Ausleger (6) mit mehreren gelenkig verbundenen Auslegerarmen (8,10,12) und einer an dem freien Ende des Auslegers (6) schwenkbar gelagerten Baggerschaufel (16),
**dadurch gekennzeichnet,**
**daß** an der Baggerschaufel (16) ein Fräs-/Mischrotor (22) gelagert ist und daß das von der Baggerschaufel (16) umschlossene Volumen in einen Aufnahmeraum (24) für den Aushub und einen den Fräs-/Mischrotor (22) umgebenden Mischraum (26) aufgeteilt ist.

2. Vorrichtung zum Ausheben und Auffüllen von Erdreich (44) zum Anbau an Baufahrzeuge mit einem Ausleger (6), mit einer Baggerschaufel (16), und mit mindestens einem Gelenk (18,20) zum Ankoppeln der Baggerschaufel (16) an den Ausleger (6)
**dadurch gekennzeichnet,**
**daß** an der Baggerschaufel (16) ein Fräs-/Mischrotor (22) gelagert ist und daß das von der Baggerschaufel (16) umschlossene Volumen in einen Aufnahmeraum (24) für den Aushub und einen den Fräs-/Mischrotor (22) umgebenden Mischraum (26) aufgeteilt ist.

3. Vorrichtung nach Anspruch 1 oder 2, **dadurch gekennzeichnet, daß** eine Sprüheinrichtung (30) flüssiges Bindemittel in den Mischraum (26) der Baggerschaufel (16) einsprüht.

4. Vorrichtung nach Anspruch 3, **dadurch gekennzeichnet, daß** die Sprüheinrichtung (30) mehrere auf den Fräs-/Mischrotor (22) gerichtete Sprühdüsen (32) aufweist.

5. vorrichtung nach einem der Ansprüche 1 bis 4, **dadurch gekennzeichnet, daß** die Baggerschaufel (16) eine Verteileinrichtung (42) für pulverförmiges Bindemittel aufweist.

6. Vorrichtung nach Anspruch 5, **dadurch gekennzeichnet, daß** die Baggerschaufel (16) einen Vorratsraum (38) für pulverförmiges Bindemittel aufweist.

7. Vorrichtung nach einem der Ansprüche 1 bis 6, **dadurch gekennzeichnet, daß** in Arbeitsrichtung des Fräs-/Mischrotors (22) hinter dem Fräs-/ Mischrotors (22) eine pulverförmiges Bindemittel aus dem Vorratsraum (38) fördernde Zellradschleuse (42) als Verteileinrichtung angeordnet ist.

8. Vorrichtung nach einem der Ansprüche 1 bis 7, **dadurch gekennzeichnet, daß** eine Steuerung in Abhängigkeit der Position der Auslegerarme (8,10,12,14) die Bewegungsbahn der Baggerschaufel (16) unter Einstellung einer vorgegebenen Frästiefe steuert.

9. Vorrichtung nach einem der Ansprüche 1 bis 8, **dadurch gekennzeichnet, daß** ein Segment des Fräs-/Mischrotors (22) in der Baggerschaufel (16) von einer den Mischraum (26) abgrenzenden kreisförmig gebogenen Abdeckhaube (23) umschlossen ist.

10. Vorrichtung nach Anspruch 9, **dadurch gekennzeichnet, daß** der Fräs-/Mischrotor (22) in den die Abdeckhaube (23) seitlich begrenzenden Seitenwänden (28) der Baggerschaufel (16) gelagert ist.

11. Vorrichtung nach einem der Ansprüche 1 bis 10, **dadurch gekennzeichnet, daß** der Fräs-/Mischrotor (22) auf seiner Mantelfläche Rundschaftmeißel (25), Paddel oder Messer aufweist.

12. Vorrichtung nach einem der Ansprüche 10 oder 11, **dadurch gekennzeichnet, daß** die Sprüheinrichtung (30) eine oder mehrere in die Abdeckhaube (23) integrierte Sprührampen (32) aufweist.

13. Verfahren zum Ausheben und Ausfüllen von Erdreich (44), insbesondere zur Verlegung von Rohren (46) in Gräben, durch
- Ausheben des Erdreiches (44) in Form eines Grabens ,
- Entfernen des Aushubmaterials,
- Erstellen einer Auflageschicht im Erdreich (44) für die Rohre (46),
- Einbringen und Einbetten der Rohre (46) in eine Splitt- oder Kiesschicht (48),
- Auffüllen des Grabens mit Füllmaterial (50),
- Verdichten des Füllmaterials (50), sowie
- Aufbringen einer Abdeckschicht (54,58)
**gekennzeichnet durch**
- Ausheben eines ersten Grabenabschnitts (52), Entfernen des Aushubmaterials, Erstellen einer Auflageschicht in dem ersten Grabenabschnitt (52), sowie Einbringen und Einbetten von Rohren (46) in die Splitt- und Kiesschicht (48) in dem ersten Grabenabschnitt (52) in herkömmlicher Weise,
- Abfräsen nachfolgender Grabenabschnitte (56) in mehreren Schichten (40) mit einer vorgegebenen Frästiefe unter gleichzeitiger Auflockerung und Aufmischung des abgefrästen Materials unter Zugabe von Bindemitteln,
- Ausheben der zuvor abgefrästen und aufbereiteten Schicht (40), und
- Verwendung des aufbereiteten Materials als Füllmaterial (50) im vorherigen Graberrabschnitt (56).

14. Verfahren nach Anspruch 13, **dadurch gekennzeichnet, daß** der vor den zu verlegenden Rohren (46) auszuhebende Grabenabschnitt (56) mittels eines in einer Baggerschaufel (16) integrierten Fräs-/Mischrotors (22) zunächst mit einer vorgegebenen Frästiefe abgefräst, aufgelockert und unter Zugabe von flüssigen oder festen Bindemitteln zerkleinert und durchmischt wird, daß das aufbereitete, verdichtungsfähige Material anschließend von der Baggerschaufel (16) ausgehoben wird und auf die in Arbeitsrichtung vor diesem Grabenabschnitt (56) liegenden Rohre (46) als Füllmaterial (50) abgelegt wird.

15. Verfahren nach einem der Ansprüche 13 oder 14, **dadurch gekennzeichnet, daß** das Ausheben des Erdreiches (44) das Abfräsen, Auflockern und Mischen, das Ausheben des zuvor aufbereiteten Materials im ersten Grabenabschnitt (52), sowie das Aufschütten des aufbereiteten Materials als Füllmaterial (50) in den nachfolgenden Grabenabschnitten (56) mit einer Baggerschaufel (16) mit einem integrierten Fräs-/Mischrotor (22) durchgeführt wird.

16. Verfahren nach einem der Ansprüche 13 bis 15, **dadurch gekennzeichnet, daß** die Baggerschaufel (16) beim Abfräsen, Auflockern, Mischen und Ausheben des abgefrästen Materials immer dieselbe, von einer Steuerung reproduzierbar vorgegebene Bewegungsbahn mit gleicher Arbeitstiefe abfährt.

17. Verfahren nach einem der Ansprüche 13 bis 15, **dadurch gekennzeichnet, daß** das flüssige und/oder das pulverförmige Bindemittel während des Abfräsens der nachfolgenden Grabenschichten (56) der Baggerschaufel (16) kontinuierlich zugeführt werden.

## Claims

1. Device for excavating and backfilling of soil (44), in particular for laying pipes in ditches, comprising an automotive travelling mechanism (2) carrying a machine frame (4) with an upper structure, a boom (6) pivoted to the machine frame (4), said boom having a plurality of boom arms (8,10,12) pivotally connected to each other, and an excavator bucket (16) pivoted to a free end of the boom (6),
**characterized in that**
a milling/mixing rotor (22) is arranged on the excavator bucket (16) and that the volume surrounded by the excavator bucket (16) is divided into a receiving chamber (24) for the excavated, material and a mixing chamber (26) surrounding the milling/mixing rotor (22).

2. Device for excavating and backfilling of soil (44) to be attached to site vehicles comprising a boom (6), an excavator bucket (16) and at least one pivot (18,20) for coupling the excavaoor bucket (16) to the boom (6),
**characterized in that**
a milling/mixing rotor (22) is arranged on the excavator bucket (16) and that the volume surrounded by the excavator bucket (16) is divided into a receiving chamber (24) for the excavated material and a mixing chamber (26) surrounding the milling/mixing rotor (22).

3. Device according to one of claims 1 or 2 **characterized in that** a spray device (30) sprays liquid binder into the mixing chamber (26) of the excavator bucket (16).

4. Device according to claim 3 **characterized in that** the spray device (30) comprises a plurality of spray nozzles (32) directed towards the milling/mixing rotor (22).

5. Device according to one of claims 1 to 4 **characterized in that** the excavator bucket (16) comprises a distribution means (42) for powdered binder.

6. Device according to claim 5 **characterized in that** the excavator bucket (16) comprises a storage chamber (38) for powdered binder.

7. Device according to one of claims 1 to 6 **characterized in that** in the working direction of the milling/mixing rotor (22) downstream of the milling/mixing rotor (22) a rotary lock (42) conveying powdered binder from the storage chamber (38) is arranged as distribution means.

8. Device according to one of claims 1 to 7 **characterized in that** a control unit controls the path of the excavator bucket (16) in dependence on the position of the boom arms (8,10,12,14) with the given milling depth being adjusted.

9. Device according to one of claims 1 to 8 **characterized in that** a segment of the milling/mixing rotor (22) in the excavator bucket (16) is surrounded by a circularly curved covering hood (23) defining the mixing chamber (26).

10. Device according to claim 9 **characterized in that** the milling/mixing rotor (22) is mounted in the side walls (28) of the excavator bucket (16) laterally defining the covering hood (23).

11. Device according to one of claims 1 to 10 **characterized in that** the milling/mixing rotor (22) comprises round-shank chisels (25), paddles or knives on its circumferential face.

12. Device according to one of claims 10 or 11 **characterized in that** the spray device (30) comprises one or a plurality of spray unit/spray units (32) integrated in the covering hood (23).

13. Process for excavating and backfilling of soil (44), in particular for laying of pipes (46) in ditches, with the steps of
- excavating soil (44) to form a ditch,
- removing the excavated material,
- preparating a supporting layer for the pipes (46) in the soil (44),
- placing and embedding the pipes (46) in a grit or gravel layer (48),
- backfilling the ditch with filler (50),
- packing the filler (50), and
- applying a top layer (54,58)
**characterized by**
- digging a fist ditch section (52), removing the excavated material, preparing a supporting layer in the first ditch section (52) as well as placing and embedding in a conventional way pipes (46) in the grit and gravel layer (48) in the first ditch section (52),
- milling subsequent ditch sections (56) in several layers (40) at a given milling depth simultaneously loosening and mixing the milled material with binder being added,
- excavating the previously milled and treated layer (40), and
- using the treated material as filler (50) in the previous ditch section (56).

14. Process according to claim 13 **characterized in that** the ditch section (56) to be dug upstream of the pipes (46) is first milled at a given milling depth, loosened as well as comminuted and mixed, with liquid or solid binders being added, by means of the milling/mixing rotor (22) integrated in the excavator bucket (16), that the treated material capable of being packed is subsequently excavated by the excavator bucket (16) and placed as filler (50) onto the pipes (46) located upstream of said ditch section (56) as seen in the working direction.

15. Process according to one of claims 13 or 14 **characterized in that** excavation of the soil (44), milling, loosening and mixing, excavation of the material previously prepared in the first ditch section (52) and backfilling the treated material as filler (50) in the following ditch sections (56) are carried out by an excavator bucket (16) comprising an integrated milling/mixing rotor (22).

16. Process according to one of claims 13 to 15 **characterized in that** the excavator bucket (16) travels along one and the same path reproducibly preset by a control unit and applies one and the same working depth during milling, loosening, mixing and excavating the milled material.

17. Process according to one of claims 13 to 15 **characterized in that** the liquid and/or powdered binder is continuously supplied to the excavator bucket (16) during milling the following ditch layers (56).

## Revendications

1. Dispositif pour extraire de la terre (44) et la redéposer, en particulier pour la pose de tuyaux dans des tranchées, comportant un mécanisme de déplacement (2) automoteur, qui porte un châssis de machine (4) avec une structure supérieure, un bras (6) monté pivotant sur le châssis de machine (4) et comportant plusieurs éléments de bras (8, 10, 12) reliés de manière articulée, et un godet d'excavateur (16) monté pivotant à l'extrémité libre du bras (6),
**caractérisé par le fait qu'**un rotor de fraisage et de mélange (22) est monté sur le godet d'excavateur (16) et que le volume entouré par le godet d'excavateur (16) est divisé en une chambre de réception (24) pour le déblai, et une chambre de mélange (26) enveloppant le rotor de fraisage et de mélange (22).

2. Dispositif pour extraire de la terre (44) et la redéposer, pour montage sur des engins de construction, comportant un bras (6), un godet d'excavateur (16) et au moins une articulation (18, 20) pour le couplage du godet d'excavateur (16) au bras (6),
**caractérisé par le fait qu'**un rotor de fraisage et de mélange (22) est monté sur le godet d'excavateur (16) et que le volume entouré par le godet d'excavateur (16) est divisé en une chambre de réception (24) pour le déblai et une chambre de mélange (26) enveloppant le rotor de fraisage et de mélange (22).

3. Dispositif selon la revendication 1 ou 2, **caractérisé par le fait qu'**un dispositif de pulvérisation (30) pulvérise un liant liquide dans la chambre de mélange (26) du godet d'excavateur (16).

4. Dispositif selon la revendication 3, **caractérisé par le fait que** le dispositif de pulvérisation (30) comporte plusieurs buses de pulvérisation (32) dirigées vers le rotor de fraisage et de mélange (22).

5. Dispositif selon l'une des revendications 1 à 4, **caractérisé par le fait que** le godet d'excavateur (16) comporte un dispositif de distribution (42) pour un liant pulvérulent.

6. Dispositif selon la revendication 5, **caractérisé par le fait que** le godet d'excavateur (16) comporte une chambre de stockage (38) pour liant pulvérulent.

7. Dispositif selon l'une des revendications 1 à 6, **caractérisé par le fait qu'** un dispositif de transfert à roue à godets (42) délivrant un liant pulvérulent à partir de la chambre de stockage (38) est disposé derrière le rotor de fraisage et de mélange (22), suivant la direction de travail du rotor de fraisage et de mélange (22), en tant que dispositif de distribution.

8. Dispositif selon l'une des revendications 1 à 7, **caractérisé par le fait qu'**une commande dirige la trajectoire du godet d'excavateur (16) en fonction de la position des éléments de bras (8, 10, 12, 14) sous réglage d' une profondeur de fraisage donnée.

9. Dispositif selon l'une des revendications 1 à 8, **caractérisé par le fait qu'**un segment du rotor de fraisage et de mélange (22) est entouré, dans le godet d'excavateur (16), par un capot (23) incurvé suivant une forme circulaire, délimitant la chambre de mélange (26).

10. Dispositif selon la revendication 9, **caractérisé par le fait que** le rotor de fraisage et de mélange (22) est monté dans les parois latérales (28) du godet d'excavateur (16) délimitant le capot (23) sur les côtés.

11. Dispositif selon l'une des revendications 1 à 10, **caractérisé par le fait que** le rotor de fraisage et de mélange (22) comporte des outils à tige ronde (25), des palettes ou des couteaux sur sa surface cylindrique.

12. Dispositif selon l'une des revendications 10 ou 11, **caractérisé par le fait que** le dispositif de pulvérisation (30) comporte une ou plusieurs rampes de pulvérisation (32) intégrées dans le capot (23).

13. Procédé pour extraire de la terre (44) et la redéposer, en particulier pour la pose de tuyaux (46) dans des tranchées, par :
- extraction de la terre (44) sous forme d'une tranchée ,
- enlèvement du déblai,
- réalisation d'une couche support dans la terre (44) pour les tuyaux (46),
- mise en place et enrobage des tuyaux (46) dans une couche (48) de pierres concassées ou de gravier,
- remplissage de la tranchée avec un matériau de remplissage (50),
- compactage du matériau de remplissage (50), ainsi que
- mise en place d'une couche de revêtement (54, 58),
**caractérisé par** :
- l'extraction d'une première section de tranchée (52), l'enlèvement du déblai, la réalisation d'une couche support dans la première section de tranchée (52), ainsi que la mise en place et l'enrobage de tuyaux (46) dans la couche (48) de pierres concassées et de gravier dans la première section de tranchée (52) de manière traditionnelle,
- le fraisage des sections de tranchée suivantes (56) en plusieurs couches (40) selon une profondeur de fraisage prédéterminée , avec en même temps désagrégation et mélange du matériau dégagé par fraisage sous addition de liants,
- l'extraction de la couche (40) préalablement dégagée par fraisage et préparée, et
- l'utilisation du matériau préparé comme matériau de remplissage (50) dans la section de tranchée précédente (56).

14. Procédé selon la revendication 13, **caractérisé par le fait que** la section de tranchée (56) devant être extraite avant de poser les tuyaux (46) est d'abord dégagée par fraisage, avec une profondeur de fraisage donnée, au moyen d'un rotor de fraisage et de mélange (22) intégré dans un godet d'excavateur (16), est désagrégée et, sous addition de liants liquides ou solides, est fractionnée et mélangée, et **par le fait que** le matériau préparé, propre à être compacté, est ensuite extrait par le godet excavateur (16) et est déposé, comme matériau de remplissage (50), sur les tuyaux (46) se trouvant avant cette section de tranchée (56) dans la direction de travail.

15. Procédé selon l'une des revendications 13 ou 14, **caractérisé par le fait que** l'extraction de la terre (44), le fraisage, la désagrégation et le mélange, l'extraction du matériau préalablement préparé dans la première section de tranchée (52), ainsi que le déversement du matériau préparé comme matériau de remplissage (50) dans les sections de tranchée (56) suivantes, sont exécutés avec un godet excavateur (16) comportant un rotor de fraisage et de mélange (22) intégré.

16. Procédé selon l'une des revendications 13 à 15, **caractérisé par le fait que** le godet d'excavateur (16) lors du fraisage, de la désagrégation, du mélange, et de l'extraction du matériau dégagé par fraisage, exécute toujours une même trajectoire donnée, reproductible par une commande, avec la même profondeur de travail.

17. Procédé selon l'une des revendications 13 à 15, **caractérisé par le fait que** le liant liquide et/ou le liant pulvérulent sont délivrés en continu au godet excavateur (16) pendant le fraisage des sections de tranchée (56) suivantes.
